# EUROPÄISCHE PATENTANMELDUNG

(11) **EP 0 267 894 A1**
(43) Veröffentlichungstag der Anmeldung: **18.05.1988**
(21) Anmeldenummer: 87890233.7
(22) Anmeldetag: 21.10.1987
(51) Int. Cl.: F02M 59/24

(54) **Pumpedüsebaueinheit für die Einspritzung von Kraftstoff in Brennkraftmaschinen**

(30) Priorität: 30.10.1986 AT 2899/86
(71) Anmelder: VOEST-ALPINE AUTOMOTIVE Gesellschaft m.b.H., A-4020 Linz (AT)
(72) Erfinder: Haider, Gottfried, Dipl.-Ing., A-4020 Linz (AT)
(74) Vertreter: Kretschmer, Adolf (AT)

(57) **Zusammenfassung**

Eine Pumpedüsebaueinheit für die Einspritzung von Kraftstoff in Brennkraftmaschinen weist einen verdrehbaren Pumpenkolben (1) und eine axial verschieblich gelagerte Kolbenbüchse (3) auf, wobei der Pumpenkolben (1) zur Verstellung der Einspritzmenge verdrehbar und die Kolbenbüchse (3) zur Verstellung des Einspritzbeginnes axial verschiebbar angeordnet ist. Die Kolbenbüchse (3) ist im Pumpengehäuse (6) federnd abgestützt und an der der Feder (8) abgewandten Stirnfläche mit einem in Abhängigkeit von Betriebsgrößen, wie Drehzahl, Ladedruck, Temperatur und/oder Last, gesteuerten Druckmittel beaufschlagbar.

## Beschreibung

Die Erfindung bezieht sich auf eine Pumpedüsebaueinheit für die Einspritzung von Kraftstoff in Brennkraftmaschinen mit einem verdrehbaren Pumpenkolben und einer axial verschieblich gelagerten Kolbenbüchse, bei welcher der Pumpenkolben zur Verstellung der Einspritzmenge verdreht und die Kolbenbüchse zur Verstellung des Einspritzbeginnes axial verschoben wird, wobei eine Stirnfläche der Kolbenbüchse mit Druckmittel beaufschlagt ist.

Aus der GB-PS 442 554 ist es für Reiheneinspritzpumpen bereits bekanntgeworden, die Pumpenkolbenbüchse zu verdrehen und axial zu verschieben, um auf diese Weise die Einspritzmenge und den Einspritzzeitpunkt zu verstellen. Die erforderlichen Stellbewegungen wurden über Regelstangen auf die Kolbenbüchse übertragen. Aus der AT-PS 380 312 ist bereits eine Pumpedüsebaueinheit zu entnehmen, bei welcher die Verstellung der Einspritzmenge durch Verdrehung des Kolbens und die Verstellung des Einspritzzeitpunktes durch axiale Verschiebung der Pumpenkolbenbüchse erfolgt. Auch bei dieser Einrichtung erfolgt die axiale Verstellung der Pumpenkolbenbüchse unter Verwendung einer Regelstange, welche über einen Exzenterzapfen in eine Quernut der Pumpenkolbenbüchse eingreift. Um eine derartige mechanische Verstellung der Pumpenkolbenbüchse mit vertretbarem Kraftaufwand zu ermöglichen, muß zwischen den einzelnen miteinander in Eingriff stehenden Teilen ein gewisses Maß an Spiel vorgesehen sein und ein derartiges Spiel kann im Zuge des Betriebes einer derartigen Pumpedüsebaueinheit durch die hohe mechanische Belastung der Pumpe naturgemäß größer werden. Es waren daher bei dieser bekannten Einrichtung gesonderte Maßnahmen erforderlich, um einen unerwünschten axialen Hub der Pumpenkolbenbüchse zu verhindern und es wurden Drosselquerschnitte angeordnet, um zu verhindern, daß Druckschwankungen im Gehäuseraum Axialbewegungen der Pumpenkolbenbüchse verursachen, wofür eine Stirnfläche der Kolbenbüchse über eine Drosselstelle mit Kraftstoff unter Druck beaufschlagt wurde.

Die Erfindung geht nun von einer Pumpedüsebaueinheit der eingangs genannten Art, wie sie beispielsweise der AT-PS 380 312 entnommen werden kann, aus und zielt darauf ab, einen auch über lange Betriebszeiträume exakten Antrieb für die Axialverschiebung der Pumpenkolbenbüchse zu schaffen, welcher weitgehend frei von Verschleißteilen, wie mechanischen Übertragungsgliedern ist. Zur Lösung dieser Aufgabe besteht die Erfindung im wesentlichen darin, daß die Kolbenbüchse federnd im Pumpengehäuse abgestützt ist und an der der Feder abgewandten Stirnfläche mit einem in Abhängigkeit von Betriebsgrößen, wie Drehzahl, Ladedruck, Temperatur und/oder Last, gesteuerten Druckmittel beaufschlagbar ist. Dadurch, daß nun abweichend vom bekannten Stand der Technik die axiale Verschiebung der Pumpenkolbenbüchse nicht unter Verwendung von Regelstangen und ineinandergreifenden mechanischen Teilen einer Antriebskette gebildet ist, sondern ein Druckmitteldruck für die Verstellung einer gegen eine Feder abgestützten Pumpenkolbenbüchse herangezogen wird, sind für die Verstellung der Pumpenkolbenbüchse in axialer Richtung keine mit Spiel geführten mechanischen Teile erforderlich, und es läßt sich der konstruktive Aufbau wesentlich vereinfachen. Die Regelung des Druckes eines Druckmittels läßt sich mit hinreichender Präzision vornehmen, um bei entsprechender voreingestellter Federkraft eine exakt definierte Verschiebung der Pumpenkolbenbüchse in axialer Richtung zu erzielen. Da keine in radialer Richtung herausragenden Angriffstellen für die mechanische Verstellung der Pumpenkolbenbüchse erforderlich sind, ergibt sich auch ein einfacherer Zusammenbau der Pumpedüsebaueinheit.

In vorteilhafter Weise ist die Ausbildung erfindungsgemäß so getroffen, daß die der Feder gegenüberliegende Stirnseite der Kolbenbüchse mit Kraftstoff unter Pumpenvordruck beaufschlagt ist und daß der Pumpenvordruck in Abhängigkeit von Betriebsgrößen geregelt ist. Eine derartige Ausbildung hat den Vorteil, daß gleichzeitig mit der Spritzverstellung auch eine Verbesserung der Füllung durch Anstieg des Pumpenvordruckes, beispielsweise mit der Drehzahl erfolgt, so daß insgesamt ein besseres Einspritzverhalten erzielt wird. Der Druckmitteldruck, welcher die axiale Verschiebung der Pumpenkolbenbüchse bewirkt, kann hiebei in Abhängigkeit von der Last des Motors verstellt werden, so daß eine exakte Trennung von last- und drehzahlabhängigen Stellgrößen erfolgen kann. Da die Kolbenbüchse aufgrund ihrer axialen Verschiebbarkeit nicht wie bei bekannten Konstruktionen mit einer Verschraubung vorgespannt wird, ist sie höher belastbar und das bei bekannten Konstruktionen mehrteilige, insbesondere zweiteilige, Gehäuse kann bei der erfindungsgemäßen Ausbildung einteilig ausgebildet werden.

Eine besonders einfache Montage und Demontage der Pumpedüsebaueinheit läßt sich dadurch erzielen, daß die Kolbenbüchse im Bereich der die Kolbenbüchse belastenden Feder auf kleineren Außendurchmesser abgesetzt ist und eine Anlageschulter für die Feder aufweist. Auf diese Weise wird auch die die Pumpenkolbenbüchse belastende Feder ohne Veränderung am Gehäuse innerhalb der Bohrung des Gehäuses untergebracht und es ergibt sich eine entsprechend kleinbauende Pumpedüsebaueinheit, deren Anordnung am Motor ohne Aufwand möglich ist.

Die die Pumpenkolbenbüchse belastende Feder kann mit Vorteil im Gehäuse über einen ringförmigen Federteller abgestützt sein, welcher zur Einstellung einer entsprechenden Federvorspannung und damit des gewünschten druckabhängigen Hubes der Kolbenbüchse mit Vorteil in seiner Lage relativ zum Gehäuse einstellbar ausgebildet ist.

Um einen definierten Angriff des Pumpenvordruckes bzw. des Druckes des Druckmittels an der Pumpenkolbenbüchse sicherzustellen, ist die Ausbildung in vorteilhafter Weise so getroffen, daß die Kolbenbüchse an ihrer der Feder gegenüberliegenden Stirnfläche eine, insbesondere kreisringförmige, Ausnehmung oder Ausnehmungen aufweist, welche mit einem radial auswärts angeordneten Anschluß für das Druckmittel in Verbindung stehen. Die an dieser der Feder gegenüberliegenden Stirnfläche der Kolbenbüchse aufgebrachte hydraulische Kraft verschiebt je nach Einstellung der Federvorspannung und dem hydraulischen Druck des Druckmittels die Kolbenbüchse unter Verkleinerung des Vorhubes, wodurch der Förderbeginn und der Öffnungszeitpunkt der Düsennadel vorverlegt wird. Die Begrenzung des Hubes der Pumpenkolbenbüchse kann darüberhinaus in konventioneller Weise durch einen die Drehsicherung gewährleistenden radialen Stift im Gehäuse erfolgen.

Die Regelung des Pumpenvordruckes bzw. des Druckes des Druckmittels für die Verstellung der Pumpenkolbenbüchse kann in besonders einfacher Weise so erfolgen, daß für die Regelung des mit einer Kraftstoffpumpe erzeugten Pumpenvordruckes wenigstens ein elektronisch getaktetes Magnetventil angeordnet ist. Die Anspeisung des Druckmittels an die zu beaufschlagende Stirnfläche der Pumpenkolbenbüchse erfolgt mit Vorteil von einer beruhigten Zone außerhalb des Saugraumes, um auf diese Weise gegebenenfalls vorhandene Druckspitzen zu dämpfen. Zu diesem Zweck ist die Ausbildung mit Vorteil so getroffen, daß die Zufuhr des Druckmittels zur Stirnfläche der Kolbenbüchse über Bohrungen des Gehäuses erfolgt und daß im axialen Bereich zwischen Saugraum der Pumpe und der Stirnfläche wenigstens eine zusätzliche Dichtung, insbesondere eine Gleitringdichtung, zwischen Kolbenbüchse und Gehäuse angeordnet ist. Auf diese Weise wird der Saugraum der Pumpe durch die zusätzliche Dichtung gegenüber dem Arbeitsraum der Pumpenkolbenbüchse abgedichtet, so daß gegebenenfalls auftretende Druckspitzen nicht unmittelbar in diesem Arbeitsraum zur Wirkung gelangen.

Die Erfindung wird nachfolgend an Hand von in der Zeichnung dargestellten Ausführungsbeispielen näher erläutert. In dieser zeigen Fig. 1 eine erste Ausführung einer erfindungsgemäßen Pumpedüsebaueinheit im Axialschnitt, Fig. 2 eine abgewandelte Ausbildung einer Einrichtung nach Fig. 1 und Fig. 3 ein Schaltschema für die Beaufschlagung der Pumpenkolbenbüchse mit dem Steuerdruck.

In Fig. 1 ist mit 1 der Pumpenkolben dargestellt, welcher über einen entgegen der Kraft einer Feder 2 beweglichen Stößel axial verschiebbar ist.

Der Pumpenkolben 1 ist in einer Pumpenkolbenbüchse 3 verschiebbar gelagert, wobei der Kraftstoff über radiale Bohrungen 4 der Pumpenkolbenbüchse 3 zugeführt wird.

Ein die Pumpenkolbenbüchse 3 zentrierender Dorn 5 taucht in den Zylinderraum der Pumpenkolbenbüchse 3 ein und ist mit dem Gehäuse 6 verschraubt. Zur Drehsicherung der Pumpenkolbenbüchse 3 wird ein radialer Stift 7 im Gehäuse 6 angeordnet, welcher in eine entsprechende Nut der Pumpenkolbenbüchse 3 eingreift.

Die Pumpenkolbenbüchse ist über eine Feder 8 und einen im Gehäuse 6 festgelegten Federteller 9 gegenüber dem Gehäuse abgestützt, wobei die Feder 8 in einer Ausnehmung 10 der Pumpenkolbenbüchse untergebracht ist. Der durch die Ausnehmung 10 gebildete Federraum wird gegenüber dem Saugraum 11 der Pumpe durch Gleitringdichtungen 12 abgedichtet, welche zwischen Pumpenkolbenbüchse 3 und Gehäuse 6 angeordnet sind. Kraftstoff wird dem Saugraum über ein Filter 13 zugeführt.

Für die Verdrehung des Pumpenkolbens zum Zwecke der Einstellung der Fördermenge ist eine Regulierhülse 14 vorgesehen, an welche über eine Verzahnung eine Regelstange 15 angreift.

Der Kraftstoff gelangt über die radialen Zuführungsbohrungen 4 in der Pumpenkolbenbüchse 3 in den Druckraum 16 der Pumpe. Sobald die Steuerkante des Pumpenkolbens 1 diese Zuführungsbohrungen überschleift, erfolgt der Druckhub der Pumpe und Kraftstoff unter Druck kann über die axiale Bohrung 17 des zentrierenden Dornes 5 und ein Druckventil 18 der Düse 19 zugeleitet werden. Die Düse 19 weist eine durch eine Feder 20 belastete Düsennadel auf und ist über einen radialen Paßstift 21 in ihrer Drehlage gesichert im Gehäuse 6 aufgenommen.

Der im Saugraum 11 unter Pumpenvordruck stehende Kraftstoff kann über axiale Nuten 22 an die Stirnfläche 23 der Pumpenkolbenbüchse 3 gelangen, wobei diese Stirnfläche 23 der Pumpenkolbenbüchse mit ringförmigen Ausnehmungen ausgebildet ist. Unter der Wirkung des unter Vorpumpendruck stehenden Kraftstoffes kann somit die Pumpenkolbenbüchse 3 entgegen der Kraft der Feder 8 in einem durch den Paßstift 7 begrenzten Maß verschoben werden, wobei je nach eingestellter Vorspannung der Feder 8 und Pumpenvordruck eine entsprechende Vorhubverstellung durch Anhebung der Pumpenkolbenbüchse 3 erfolgt. Der maximale Vorhub wird hiebei durch den Paßstift 7 begrenzt. Im Betrieb werden bei geringerem Pumpenvordruck entsprechende schematisch durch h ᵥ angedeutete Vorhubwerte eingestellt, welche eine zeitliche Verlegung des Einspritzzeitpunktes bewirken, da die Zuführungsbohrung 4 zeitlich früher verschlossen werden und damit der Druckhub im Hochdruckraum 16 früher eingeleitet wird.

Die Ausbildung nach Fig. 2 unterscheidet sich von der Ausbildung nach Fig. 1 lediglich dadurch, daß die Zufuhr des Kraftstoffes unter dem Pumpenvordruck nicht wie bei Fig. 1 unmittelbar aus dem Saugraum 11 über axiale Nuten 22 sondern aus einem gesonderten beruhigten Raum 24 über Bohrungen 25 des Gehäuses erfolgt. An dieser Stelle kann ein zusätzliches Filter 26 zwischengeschaltet werden, um Druckspitzen mit Sicherheit zu vermeiden.

Bei dieser Ausbildung soll aus dem Saugraum 11 der Pumpe der Kraftstoff unter dem Pumpenvordruck nicht unmittelbar an die der Feder 8 gegenüberliegende Stirnseite der Pumpenkolbenbüchse 3 gelangen und es ist aus diesem Grunde eine zusätzliche Gleitringdichtung 27 vorgesehen. Im übrigen entspricht die Ausbildung nach Fig. 2 der Ausbildung nach Fig. 1.

Im schematischen Diagramm nach Fig. 3 ist die Regelung des Steuerdruckes für die Verschiebung der Pumpenkolbenbüchse ersichtlich. Neben einer konventionellen Regelstange 15 für die Verstellung der Einspritzmenge, welche in konventioneller Weise, beispielsweise mittels eines Stellmotors 28 verstellt werden kann, wird ein Steuerdruck von einer Digitalmotorelektronik 29 festgelegt. Die digitale Motorelektronik 29 kann über Steuerleitungen 30 mit dem Stellmotor 28 für die Regelstange 15 verbunden sein, und über eine weitere Steuerleitung 31 mit einem elektronisch getakteten Ventil 32 verbunden sein. Über eine Pumpe 33 wird der Vordruck erzeugt und je nach Betätigung des getakteten Steuerventiles 32 gelangt über die Leitung 34 ein definierter Steuerdruck in den Saugraum 11 der Pumpe bzw. an die der Feder 8 gegenüberliegende Stirnfläche 23 der Pumpenkolbenbüchse. Die Rückführungsleitung des Kraftstoffes zum Tank ist mit 35 bezeichnet und der Tank selbst mit 36.

Die einzelnen Pumpedüsebaueinheiten sind mit 37 bezeichnet und bei der Bezeichnung der für die einzelnen Pumpedüsebaueinheiten 37 gemeinsamen Regelstange 15 für die Verstellung der Einspritzmenge wurde die gemeinsame Regelstange ebenso wie die einzelnen Regelstangen jeder einzelnen Pumpedüsenbaueinheit 37 selbst mit 15 bezeichnet.

Der digitalen Motorelektronik 29 können Signale für die Drehzahl, den Ladedruck, die Temperatur und auch den tatsächlichen Spritzbeginn, beispielsweise unter Verwendung eines Düsennadelhubgebers zugeführt werden. Darüberhinaus können lastabhängige Signale für die Erzielung entsprechender Steuergrößen herangezogen werden.

## Patentansprüche

1. Pumpedüsebaueinheit für die Einspritzung von Kraftstoff in Brennkraftmaschinen mit einem verdrehbaren Pumpenkolben (1) und einer axial verschieblich gelagerten Kolbenbüchse (3), bei welcher der Pumpenkolben (1) zur Verstellung der Einspritzmenge verdreht und die Kolbenbüchse (3) zur Verstellung des Einspritzbeginnes axial verschoben wird, wobei eine Stirnfläche der Kolbenbüchse (3) mit Druckmittel beaufschlagt ist, dadurch gekennzeichnet, daß die Kolbenbüchse (3) federnd im Pumpengehäuse (6) abgestützt ist und an der der Feder (8) abgewandten Stirnfläche (23) mit einem in Abhängigkeit von Betriebsgrößen, wie Drehzahl, Ladedruck, Temperatur und/oder Last, gesteuerten Druckmittel beaufschlagbar ist.

2. Pumpedüsebaueinheit nach Anspruch 1, dadurch gekennzeichnet, daß die der Feder (8) gegenüberliegende Stirnseite (23) der Kolbenbüchse (3) mit Kraftstoff unter Pumpenvordruck beaufschlagt ist und daß der Pumpenvordruck in Abhängigkeit von Betriebsgrößen geregelt ist.

3. Pumpedüsebaueinheit nach Anspruch 1 oder 2, dadurch gekennzeichnet, daß die Kolbenbüchse (3) im Bereich der die Kolbenbüchse (3) belastenden Feder (8) auf kleineren Außendurchmesser abgesetzt ist und eine Anlageschulter für die Feder (8) aufweist.

4. Pumpedüsebaueinheit nach einem der Ansprüche 1, 2 oder 3, dadurch gekennzeichnet, daß die Feder (8) im Gehäuse (6) über einen ringförmigen Federteller (9) abgestützt ist.

5. Pumpedüsebaueinheit nach Anspruch 4, dadurch gekennzeichnet, daß der ringförmige Federteller (9) in seiner Lage relativ zum Gehäuse (6) einstellbar ausgebildet ist.

6. Pumpedüsebaueinheit nach einem der Ansprüche 1 bis 5, dadurch gekennzeichnet, daß die Kolbenbüchse (3) an ihrer der Feder (8) gegenüberliegenden Stirnfläche (23) eine, insbesondere kreisringförmige, Ausnehmung oder Ausnehmungen aufweist, welche mit einem radial auswärts angeordneten Anschluß (25) für das Druckmittel in Verbindung stehen.

7. Pumpedüsebaueinheit nach einem der Ansprüche 1 bis 6, dadurch gekennzeichnet, daß für die Regelung des mit einer Kraftstoffpumpe (33) erzeugten Pumpenvordruckes wenigstens ein elektronisch getaktetes Magnetventil (32) angeordnet ist.

8. Pumpendüsenbaueinheit nach einem der Ansprüche 1 bis 7, dadurch gekennzeichnet, daß die Zufuhr des Druckmittels zur Stirnfläche (23) der Kolbenbüchse (3) über Bohrungen (25) des Gehäuses (6) erfolgt und daß im axialen Bereich zwischen Saugraum (11) der Pumpe und der Stirnfläche (23) wenigstens eine zusätzliche Dichtung (27), insbesondere eine Gleitringdichtung, zwischen Kolbenbüchse (3) und Gehäuse (6) angeordnet ist.
